# EUROPÄISCHE PATENTANMELDUNG

(11) **EP 0 349 808 A2**
(43) Veröffentlichungstag der Anmeldung: **10.01.1990**
(21) Anmeldenummer: 89110965.4
(22) Anmeldetag: 16.06.1989
(51) Int. Cl.: F27B 3/18, F27D 3/00

(54) **Verfahren zum Beschicken von Lichtbogenöfen und Beschickungskorb**

(30) Priorität: 06.07.1988 DE 3822828
(71) Anmelder: Thyssen Edelstahlwerke AG, D-40211 Düsseldorf (DE)
(72) Erfinder: Ballewski, Hans-Henning, Dipl.-Ing., D-4150 Krefeld (DE); Hilpert, Lothar, Dipl.-Ing., D-4150 Krefeld (DE); Limpert, Roderich, Dipl.-Ing., D-4130 Moers (DE)

(57) **Zusammenfassung**

Die Erfindung betrifft ein Verfahren zum Einbringen von festen Stoffen in das Schmelzgefäß (O) eines Elektrolichtbogenofens mittels eines Beschickungskorbs (B). Kennzeichen der Erfindung ist, daß vor den durch die Nachbarschaft der Elektroden (E) besonders hoch thermisch belasteten Wandabschnitten (W) des Schmelzgefäßes (O) gezielt zusätzliche Materialanhäufungen vorgenommen werden.

## Beschreibung

Die Erfindung betrifft ein Verfahren zum Beschicken des Schmelzgefäßes eines Elektrolichtbogenofens mit festen Einsatzstoffen und einen zur Ausübung dieses Verfahrens geeigneten Beschickungskorb.

Es ist allgemein bekannt, daß beim Einschmelzen von festem Einsatzmaterial, vornehmlich Schrott und Legierungen, in Elektrolichtbogenöfen die Wandabschnitte des Ofens, die den Elektroden besonders nah sind, stärkerem Verschleiß unterliegen. Es wurden daher Möglichkeiten gesucht, um diesem vorzeitigen Verschleiß bestimmter Ofenwandabschnitte vorzubeugen. Eine bekannte Lösung bestand darin, dem Ofengefäß im Querschnitt eine der Anordnung der drei Lichtbogenelektroden angenäherte Form zu geben, das ist in etwa ein Dreieck mit abgerundeten Ecken. Ferner ist es bekannt, innerhalb der Wandkonstruktion die Wandsteine in den besonders gefährdeten Abschnitten zurückzuversetzen, um sie in größeren Abstand von den Elektroden zu bringen, damit sie in etwa in gleichem Maße verschleißen wie die übrigen Ofenwandabschnitte. Man hat schließlich versucht, beim Zünden der Lichtbögen zwischen Elektroden und Einsatzmaterial die besonders gefährdeten Abschnitte durch Eindüsen von Kalk zu schützen.

Der Erfindung liegt nun die Aufgabe zugrunde, ein Verfahren anzugeben, das auch bei kreisrunden Ofenquerschnitten einen Schutz der den Elektroden zunächst liegenden Ofenwandabschnitte gewährleistet, ohne daß es konstruktiver Änderungen des Ofengefäßes bedarf. Dabei soll es möglich sein, die Ofenwand an beliebigen, d.h. nicht nur an genau vorgegebenen Stellen, gegen vorzeitigen Verschleiß zu schützen, und zwar auf einfache Weise.

Zur Lösung dieser Aufgabe wird ein Verfahren mit den Maßnahmen nach Anspruch 1 vorgeschlagen. Vorteilhafte Ausgestaltungen des erfindungsgemäßen Verfahrens sind in den Unteransprüchen gekennzeichnet. Zur Lösung der gestellten Aufgabe wird ferner ein Beschickungskorb mit den Merkmalen des Anspruchs 6 vorgeschlagen, dessen vorteilhafte Ausgestaltung in weiteren Unteransprüchen gekennzeichnet ist.

Mit Hilfe des erfindungsgemäßen Verfahrens gelingt es, jede beliebige Stelle der Ofenwand durch zusätzliche Materialanhäufung vor unzulässiger Wärmeeinwirkung durch die Elektroden zu schützen. Dies gelingt durch Einstellen der Lage der Behälter am Umfang des Beschickungskorbs. Wird z.B. festgestellt, daß die Ofenwand nur im Bereich der scharfen Phase besonders stark ausgewaschen wird, genügt es, an dieser Stelle zusätzliches Material vor der Ofenwand anzuhäufen. Dazu wird dann der Behälter an der betreffenden Stelle am Umfang des Beschickungskorbs rucksackartig angehängt. Zeichnet sich dagegen vorzeitiger Verschleiß an mehreren Stellen der Ofenwand ab, so werden die Behälter, durch die das zusätzliche Einsatzmaterial in den Ofen gebracht wird, am Umfang des Beschickungskorbs so positioniert, daß die betreffenden Ofenwandabschnitte durch das über die Behälter eingebrachte Material entsprechend geschützt werden. Dieser Vorteil dokumentiert sich also in einer großen Variabilität der Positionierung der Behälter und dementsprechend des über sie in den Ofen eingebrachten Einsatzmaterials zum Schutz der gefährdeten Ofenwandabschnitte.

Ein weiterer Vorteil des erfindungsgemäßen Verfahrens ist, daß die erforderliche Menge des über die Behälter in den Ofen eingebrachten Einsatzmaterials zum Schutz der gefährdeten Ofenwandabschnitte kurzfristig vor dem Zusatz je nach Verschleiß bzw. Beanspruchungsumfang festgelegt werden kann.

Es ist ferner von Vorteil, daß verschiedenartige feste Materialien, wie Kalk, Legierungen, kleinstückiger Schrott, Kleinbarren, stückig gemachter Staub aus Entstaubungsanlagen, zum Schutz der Ofenwand verwendbar sind.

Ein entscheidender Vorteil ist schließlich, daß das erfindungsgemäße Verfahren mit Beschickungskörben ausgeführt werden kann, die das Gewicht des Beschickungskorbes nicht unzulässig erhöhen. Wenn man bedenkt, daß das Fassungsvermögen der Schmelzöfen und dementsprechend die Masse der chargierten Einsatzstoffe ständig zunimmt, dann ist es zur Minimierung der Traglast der zum Transport eingesetzten Krananlagen von großer Bedeutung, daß die Beschickungskörbe eine möglichst geringe Masse haben. Herkömmliche Beschickungskörbe, die aus zwei getrennten konzentrischen Kammern Einsatzstoffe in das Ofengefäß abladen, erfüllen diese Forderung nicht in dem gewünschten Maß.

Anhand der Zeichnung wird die Erfindung näher erläutert.

Es zeigen:
Figur 1 eine schematische Draufsicht eines dreiphasigen Lichtbogen-Schmelzofens für Metallegierungen,
Figur 2 eine Draufsicht des Ofengefäßes mit in Abladeposition gefahrenem Beschickungskorb,
Figur 3 den Beschickungskorb über dem Ofengefäß in teilweise geschnittener Seitenansicht.

Die drei Elektroden E innerhalb des Ofengefäßes O sind über die Zuleitungen Z an die drei Phasen des Transformators T angeschlossen. Die durch die Elektroden E infolge sogenannter Hot-spots (heiße Punkte) besonders gefährdeten Ofenwandbereiche W sind in Figur 1 durch schwarze Balken gekennzeichnet.

Wie aus den Figuren 2 und 3 ersichtlich ist, sind am Umfang des Beschickungskorbs B Behälter 1 in einer Lage verteilt, die der der gefährdeten Ofenwandbereiche (W des Ofengefäßes O entspricht. Mittels Haken 3 sind drei Behälter 1 am Rand des Beschickungskorbs B rucksackartig angehängt und liegen an seinem Außenmantel an. Jeder Beschickungskorb 1 hat zwei Aufnahmen 2, z.B. in Form von U-Profilen, in die ein Gabelstapler mit seiner Gabel zum Transport der Behälter 1 ansetzen kann. Jeder der bevorzugt metallenen beliebig geformten Behälter 1 hat eine Bodenklappe 5, die durch Hebel 6 verriegelt werden kann. Nach dem Schwenken der Hebel 6 kommt die Bodenklappe 5 frei und kann um das Lager 4 zum Öffnen klappen, wodurch sich der Inhalt des Behälters 1 in das Ofengefäß O entleert. Die Entladestelle der Behälter 1 wird so vorgewählt, daß sie vor den gefährdeten Ofenwandbereichen W liegt, um diese vor zu starker Hitzeeinwirkung zu schützen.

Die Hebel 6 haben zweckmäßigerweise einen horizontalen Ansatz, der beim Absenken des Beschickungskorbs B an den Oberrand des Ofengefäßes O stößt, wodurch ein Schwenken des Hebels 6 ausgelöst wird, die Bodenklappe 5 öffnet und sich der Inhalt des Behälters 1 in das Ofengefäß O entleert. Das Verriegeln der Bodenklappe 5 kann aber auch durch einen Schließbolzen 7 erfolgen, der an eine am Schrottkorbumfang umlaufende Kette 8 oder ein anderes Zugmittel befestigt ist. Der Schließbolzen 7 kann durch die Hilfshubkette 9 gezogen werden, wonach die Bodenklappe 5 öffnet.

## Patentansprüche

1. Verfahren zum Einbringen von festen Stoffen in das Schmelzgefäß eines Elektrolichtbogenofens mittels eines Beschickungskorbs,
**dadurch gekennzeichnet,** daß vor
den durch die Nachbarschaft der Elektroden besonders hoch thermisch belasteten Wandabschnitten des Schmelzgefäßes gezielt zusätzliche Materialanhäufungen vorgenommen werden.

2. Verfahren nach Anspruch 1,
**dadurch gekennzeichnet,** daß nach dem Füllen des Beschickungskorbes mit den zum Einschmelzen benötigten Stoffen ein oder mehrere mit Einsatzstoffen gefüllte Behälter an den Chargierkorb außen angehängt werden.

3. Verfahren nach Anspruch 2,
**dadurch gekennzeichnet,** daß die gefüllten Behälter vor dem Chargieren des Ofens an vorgewählte Stellen an der Oberkante des Beschickungskorbes eingehängt werden und rucksackartig an dessen Außenmantel liegen.

4. Verfahren nach Anspruch 2 oder 3,
**dadurch gekennzeichnet,** daß die Behälter mit Kalk gefüllt werden.

5. Verfahren nach einem der Ansprüche 1 bis 4,
**dadurch gekennzeichnet,** daß die Behälter beim Absenken des Beschickungskorbes in das Schmelzgefäß bodenseitig selbsttägig öffnen und das in ihnen befindliche Material an der gewünschten Stelle im Ofen entleeren.

6. Beschickungskorb mit einem oder mehreren an seinem Außenmantel liegenden und mittels Haken (3) in seiner Oberkante rucksackartig lösbar eingehängten, mit einer Bodenklappe (5) versehenen Behältern (1).

7. Beschickungskorb nach Anspruch 6,
**dadurch gekennzeichnet,** daß jeder Behälter (1) zwei Aufnahmen (2) für Gabeln zum Transport, z.B. mittels Gabelstablern, aufweisen.

8. Beschickungskorb nach Anspruch 6,
**dadurch gekennzeichnet,** daß die Behälter (1) Haken oder Ösen für den Krantransport besitzen.

9. Beschickungskorb nach einem der Ansprüche 6 bis 8, **dadurch gekennzeichnet,** daß die Bodenklappe (5) durch Hebel (6) verriegelt ist und nach Verschwenken des Hebels (6) öffnet.
